# EUROPÄISCHE PATENTSCHRIFT

(11) **EP 1 145 778 B1**
(45) Veröffentlichungstag und Bekanntmachung des Hinweises auf die Patenterteilung: **15.06.2005**
(21) Anmeldenummer: 01109084.2
(22) Anmeldetag: 12.04.2001
(51) Int. Cl.: B21B 1/02, B21B 15/00, B21J 5/00

(54) **Stauchwerkzeug für die Verformung stranggegossener Brammen in Brammenstauchpressen**
Upsetting tool for the forming of continuously cast slabs in a slab upsetting press
Outil de refoulement pour le formage de brames coulées en continu, dans une presse à refouler de brames

(30) Priorität: 12.04.2000 DE 10017965; 09.10.2000 DE 10049782
(43) Veröffentlichungstag der Anmeldung: 17.10.2001
(73) Patentinhaber: SMS Demag AG, 40237 Düsseldorf (DE)
(72) Erfinder: Heitze, Gerhard, 57250 Netphen (DE)
(74) Vertreter: Valentin, Ekkehard, Dipl.-Ing.

(56) Entgegenhaltungen:
- EP-B- 0 157 575
- DE-A- 3 040 947
- DE-A- 19 526 279
- DE-A- 19 600 477
- PATENT ABSTRACTS OF JAPAN vol. 013, no. 577 (M-910), 20. Dezember 1989 (1989-12-20) & JP 01 241301 A (ISHIKAWAJIMA HARIMA HEAVY IND CO LTD), 26. September 1989 (1989-09-26)

## Beschreibung

Die Erfindung betrifft ein Stauchwerkzeug für die Verformung stranggegossener Brammen in Stauchpressen mit mindestens einer zur Transportrichtung der Bramme geneigt verlaufenden Stauchfläche und einer zur Transportrichtung der Bramme und zu deren Längsseitenflächen parallel verlaufenden Stauchfläche, wobei die Stauchflächen mit einem Neigungswinkel α jeweils aneinander anschließen und das Stauchwerkzeug sowohl plane Stauchflächen als auch Kaliber-Stauchflächen aufweist, die an dem Stauchwerkzeug übereinander angeordnet sind, und deren Neigungswinkel α der planen Stauchflächen und der Kaliber-stauchflächen einander entsprechen.

Stauchpressen dienen der Reduktion der Breite von Walzgut, insbesondere der Brammenbreite in Warmbreitband-Vorstraßen. Die Stauchpressen weisen hierzu beidseitig zur Brammenkante angeordnete aufeinander zuweisende Preßwerkzeuge auf.

Eine Stauchpresse der eingangs genannten Bauart ist beispielsweise aus der europäischen Patentschrift 0 112 516 bekannt und umfaßt ein Paar Preßwerkzeuge, die auf beiden Breitseiten einer Brammen-Vorschubstraße so angeordnet sind, daß Ihre Preßflächen zum Pressen einer Bramme zueinander weisen. Eine dieser Preßflächen ist zu der Brammen-Vorschubrichtung im wesentlichen parallel, die andere Preßfläche besitzt eine zur Brammen-Vorschubrichtung schräge Fläche. Eine Vibrationseinheit versetzt das Preßwerkzeug mit der parallelen und schrägen Fläche in Schwingungen. Diese bekannte Stauchpresse umfaßt ferner eine Breitenregeleinheit zur Regelung der Lage des Preßwerkzeugs in Brammenbreitenrichtung und eine Steuerung, die erfaßt, daß das Vorderende der Bramme zwischen den parallelen Flächen der Preßwerkzeuge angeordnet ist und welche dann die Breitenregeleinrichtung sowie nach Durchführung einer bestimmten Pressung die Vibrationseinheit betätigt.

Aus der EP 0 400 385 ist eine fliegende Stauchpresse zur Reduktion der Breite von Brammen in Warmbreitband-Vorstraßen bekannt. Die zur Breitenreduktion der Bramme benötigten Preßwerkzeuge werden von einem Werkzeugträger gehalten. Zur Ausbildung des Reduktionsantriebs der Preßwerkzeuge ist ein Kurbeltrieb vorgesehen, der auf ein Lenkersystem wirkt, welches in Richtung der Reduktion bewegbar ist. Der Kurbeltrieb ist einem Kurbelgehäuse angeordnet, das in einem liegendem Pressenständer justierbar ist. An dem Werkzeugträger greift ein im wesentlichen in Richtung des Brammenvorschubs wirkender Vorschubantrieb an. Wird der Vorschubantrieb nicht betätigt, kann diese vorbekannte Stauchpresse im "Stop and Go" Betrieb gefahren werden. Die Konstruktion dieser Stauchpresse hat sich in der Praxis bestens bewährt.

Aus der DE 196 00 477 A1 ist ein Stauchwerkzeug für die Verformung von stranggegossenen Brammen in Brammenstauchpressen bekannt. Die Stauchformfläche dieses Stauchwerkzeugs besteht aus mehreren zur Transportrichtung der Bramme geneigt verlaufenden Formflächen und einer weiteren Stauchformfläche, die parallel zu den Längsseiten der Bramme angeordnet ist. In Einlaufrichtung der Bramme in die Stauchpresse hat der Neigungswinkel α der Stauchformfläche etwa 19 bis 20 Grad. Die nachgeordneten drei Übergangsstauchformflächen haben einen Neigungswinkel mit etwa 0,9 bis 10 Grad und die Ausgangsfläche des Stauchwerkzeugs hat einen Neigungswinkel β von 12 Grad. Mit derartigen Stauchwerkzeugen wird erreicht, daß das Brammenmaterial beim Stauchen besser zur Brammenmitte fließt und sich trotz einer Breitenstauchung von etwa 300 mm ein Querschnitt der gestauchten Bramme zeigt, der als annähernd rechteckförmig bezeichnet werden kann.

Aus der DE 30 40 947 C2 ist eine Stauchpresse bekannt, deren Werkzeuge so ausgebildet sind, daß die Bramme beim seitlichen Stauchen weder nach oben noch nach unten ausbiegen kann. Zu diesem Zweck sind oberhalb und unterhalb der Bramme Halteplatten angeordnet. Die Stauchwerkzeuge zum seitlichen Stauchen der Bramme haben U-förmige Einschnitte und umfassen die Kantenbereiche der Bramme in einem erheblichen Maß, um zusammen mit den Halteplatten das Ausbiegen der Bramme während des Stauchvorganges zu verhindern.

Aus dem japanischen Dokument JP-A-01 241 301 ist ein Stauchwerkzeug für Stauchpressen von Brammen bekannt mit einer zur Transportrichtung der Brammen oberen genuteten Kaliberstauchfläche und mit einer unteren planen Stauchfläche. Beide Stauchflächen verlaufen einesteils parallel zur Transportrichtung und schließen an einen mit einem Neigungswinkel zur Transportrichtung versehenen anderen Werkzeugteil ein. Dieses Stauchwerkzeug hat nur zwei Pressflächen in Transportrichtung der Bramme.

Bei diesem Stand der Technik besteht die Aufgabe, das Stauchwerkzeug einer Brammenstauchpresse zu verbessern und variabel anwendbar zu gestalten, um die Bramme sowohl flächig als auch kalibrierend in der Breite effektiver zu stauchen.

Die Lösung der Aufgabe gelingt mit einem Stauchwerkzeug der in der Gattung von Anspruch 1 bezeichneten Art, wobei es sowohl plane als auch Kaliber-Stauchflächen aufweist, die übereinander angeordnet sind, mit der Erfindung dadurch, dass die zur Transportrichtung der Bramme parallele Kaliberstauchfläche und die planparallele Stauchfläche an eine gemeinsame, geneigte, endständige Planfläche anschliessen.

Durch diese Maßnahme wird ein Kombinations-Stauchwerkzeug geschaffen mit zwei Preßpositionen und drei Pressflächen an ein und demselben Werkzeug, so daß sogar während des Durchgangs einer Bramme durch die Stauchpresse von einem kalibrierenden Stauchen zu einem flächigen Stauchen gewechselt werden kann oder umgekehrt. Je nach Material und Temperatur der Bramme hat dies Vorteile hinsichtlich des Fließverhaltens des Materials zur Brammenmitte, so daß die sogenannte Dog-Bone-Querschnittsform weitgehend vermieden wird und sich im wesentlichen eine rechteckige Querschnittsform ausbildet. Auch die Ausbildung von Zunge und Fischschwanz am jeweiligen Ende der Bramme kann mit dem erfindungsgemäßen Stauchwerkzeug weitgehend vermieden werden. Da der Neigungswinkel am Stauchwerkzeug unter anderem den Kraftbedarf für das seitliche Stauchen der Bramme bestimmt, ist es vorteilhaft, gleiche Neigungswinkel für die beiden Preßpositionen des Preßwerkzeugs vorzusehen.

In Fortsetzung des Erfindungsgedankens ist vorgesehen, daß die Kaliber-Stauchflächen des Stauchwerkzeugs im Querschnitt gesehen im wesentlichen einer zur Brammenlängsseite hin offenen U-Form nachgebildet sind. Zweckmäßig ist hierbei, daß die U-förmige Kaliber-Stauchfläche aus einer ebenen Grundfläche und zwei geneigt sich nach außen öffnenden Schenkelflächen gebildet ist. Mit Hilfe dieser Preßflächen wird die Dog-Bone-Bildung an den Längsseiten der Bramme besonders nachhaltig vermieden.

In besonders vorteilhafter Weiterbildung der Erfindung ist vorgesehen, daß das Stauchwerkzeug mit einem Werkzeughalter der Stauchpresse verbunden ist und mit diesem senkrecht zur Längsseitenfläche der Bramme auf- bzw. abwärts in eine alternative Preßposition zur Bramme in der Weise bewegbar ist, daß die Bramme entweder mit der planen Stauchfläche oder mit der Kaliber-Stauchfläche breitenreduzierbar ist. Mittels dieser Maßnahme ist das Kombinations-Stauchwerkzeug mit seinen zwei Preßpositionen und drei Preßflächen besonders schnell und variabel einsetzbar und es wird möglich, die Bramme während eines Durchlaufs durch die Stauchpresse mit drei unterschiedlichen Preßflächen optimal in der Breite zu reduzieren.

Weitere Ausgestaltungen des erfindungsgemäßen Kombinations-Stauchwerkzeugs sind in den Unteransprüchen angegeben.

Die Erfindung wird anhand eines Ausführungsbeispiels für ein Stauchwerkzeug näher beschrieben.

Das perspektivisch dargestellte Stauchwerkzeug 1 für die seitliche Verformung stranggegossener Brammen 2 ist ein Kombinations-Stauchwerkzeug mit zwei Preßpositionen 11 und 12 am Werkzeug. Das Stauchwerkzeug 1 ist mit einer zur Transportrichtung 3 der Bramme 2 geneigt verlaufenden planen Stauchfläche 5 ausgerüstet und mit einer weiteren zur Transportrichtung 3 der Bramme 2 und zu deren Längsseitenflächen 7 parallel verlaufenden Stauchfläche 4. Die beiden Stauchflächen 4 und 5 grenzen mit einem Neigungswinkel α aneinander an. Oberhalb der planen Stauchfläche 4, 5 sind die Kaliber-Stauchflächen 6, 6' angeordnet. Der Auslaufbereich des Stauchwerkzeugs zeigt endständig eine geneigte und plane Fläche 8, die beiden zur Transportrichtung 3 der Bramme 2 parallelen Stauchflächen, das heißt der Kaliber-Stauchfläche 6' und der planen Stauchfläche 4 zugeordnet ist. Das Stauchwerkzeug 1 ist mittels einer selbst arretierenden Verbindung mit einem Werkzeughalter 9 an mindestens vier Verbindungspunkten 13 fest aber auswechselbar verbunden. Der Werkzeughalter 9 wird beispielsweise von einem Kurbeltrieb senkrecht zur Transportrichtung 3 auf die Bramme zu und von dieser weg bewegt, wodurch das seitliche Stauchen der Bramme bewirkt wird. Im Einlaufbereich des Stauchwerkzeugs 1 ist der Anfang der bereits angestauchten Bramme 2 zu sehen, die in Transportrichtung 3 die Stauchpresse durchlaufen wird.

Der Neigungswinkel α der planen Stauchfläche 4 und der Neigungswinkel α der Kaliber-Stauchfläche 6' entsprechen einander. Im Querschnitt gesehen ist die Kaliber-Stauchfläche 6, 6' im wesentlichen einer zur Brammenlängsseite 7 hin offenen U-Form nachgebildet, wobei diese aus einer ebenen Grundfläche 6" und zwei geneigt sich nach außen öffnenden Schenkelflächen 6"' gebildet ist. Vorgesehen ist, daß das Öffnungsmaß der Kaliber-Stauchfläche 6 kleiner oder größer ist als die Brammendicke.

Wie zuvor beschrieben ist das Stauchwerkzeug mit lösbaren Arretierungen 13 mit dem Werkzeughalter 9 verbunden. Dieser wird mit Hilfe einer nicht näher dargestellten Hebevorrichtung in Richtung des Pfeiles 10 senkrecht und parallel zur Längsseitenfläche 7 der Bramme 2 auf- und abwärts in eine alternative Preßposition zur Bramme in der Weise bewegt, daß die Bramme 2 entweder mit den planen Stauchfläche 4, 5 (Preßposition 11), oder mit den Kaliber-Stauchflächen 6, 6' (Preßposition 12) in der Breite reduziert werden kann.

Das dargestellte Kombinations-Stauchwerkzeug ermöglicht - während eines Durchlaufs einer Bramme 2 durch die Stauchpresse ― das seitliche Stauchen der Bramme mit zwei unterschiedlichen Formflächen, so daß eine optimale im wesentlichen rechteckförmige Querschnittsform der Bramme entsteht und die im Stand der Technik typische Dog-Bone-Bildung zumindest deutlich vermindert wird.

## Patentansprüche

1. Stauchwerkzeug (1) zur Verformung stranggegossener Brammen (2) in Stauchpressen mit mindestens einer zur Transportrichtung (3) der Bramme geneigt verlaufenden Stauchfläche (5) und einer zur Transportrichtung (3) der Bramme und zu deren Längsseitenflächen (7) parallel verlaufenden Stauchfläche (4), wobei die Stauchflächen (4, 5) mit einem Neigungswinkel α jeweils aneinander anschliessen, und das Stauchwerkzeug (1) sowohl plane Stauchflächen (4, 5) als auch Kaliber-Stauchflächen (6, 6') aufweist, die an dem Stauchwerkzeug übereinander angeordnet sind, und deren Neigungswinkel α der planen Stauchflächen (4, 5) und der Kaliberstauchflächen (6, 6') einander entsprechen,
**dadurch gekennzeichnet,**
**dass** die zur Transportrichtung (3) der Bramme (2) parallele Kaliber-Stauchfläche (6') und die parallele plane Stauchfläche (4) an eine gemeinsame, geneigte, endständige Planfläche (8) anschliessen.

2. Stauchwerkzeug nach Anspruch 1,
**dadurch gekennzeichnet,**
**daß** die Kaliber-Stauchflächen (6, 6') des Stauchwerkzeugs (1) bezogen auf die Brammenlängsseiten (7) oberhalb der planen Stauchflächen (4, 5) angeordnet sind.

3. Stauchwerkzeug nach Anspruch 1 oder 2,
**dadurch gekennzeichnet,**
**daß** die Kaliber-Stauchflächen (6, 6') im Querschnitt gesehen im wesentlichen eine zur Brammenlängsseite (7) hin offene U-Form aufweisen.

4. Stauchwerkzeug nach Anspruch 3,
**dadurch gekennzeichnet,**
**daß** die U-förmigen Kaliber-Stauchflächen (6, 6') aus einer ebenen Grundfläche (6") und zwei geneigt sich nach außen öffnenden Schenkelflächen (6'") gebildet sind.

5. Stauchwerkzeug nach Anspruch 4,
**dadurch gekennzeichnet,**
**daß** das Öffnungsmaß der Kaliber-Stauchflächen (6, 6') kleiner oder größer ist als die Brammendicke.

6. Stauchwerkzeug nach mindestens einem der Ansprüche 1 bis 5,
**dadurch gekennzeichnet,**
**daß** es mit einem Werkzeughalter (9) der Stauchpresse verbunden ist und mit diesem senkrecht und parallel zur Längsseitenfläche (7) der Bramme (2) auf- und abwärts (Pfeil 10) in eine alternative Preßposition zur Bramme (2) in der Weise bewegbar ist, daß die Bramme (2) entweder mit den planen Stauchflächen (4, 5) (Preßposition 11) oder mit der Kaliber-Stauchflächen (6, 6') (Preßposition 12) breitenreduzierbar ist.

## Claims

1. Upsetting tool (1) for shaping continuously cast slabs (2) in upsetting presses with at least one upsetting surface (5), which extends at an inclination to the transport direction (3) of the slab, and an upsetting surface (4), which extends parallel to the transport direction (3) of the slab and to the longitudinal side surfaces (7) thereof, wherein the upsetting surfaces (4, 5) respectively adjoin one another at an inclination angle α and the upsetting tool (1) has not only planar upsetting surfaces (4, 5), but also groove upsetting surfaces (6, 6'), which are arranged one above the other at the upsetting tool, and the inclination angles α of the planar upsetting surfaces (4, 5) and the groove upsetting surfaces (6, 6') correspond with one another, **characterised in that** the groove upsetting surface (6') parallel to the transport direction (3) of the slab (2) and the parallel planar upsetting surface (4) adjoin a common, inclined terminating planar surface (8).

2. Upsetting tool according to claim 1, **characterised in that** the groove upsetting surfaces (6, 6') of the upsetting tool (1) are arranged above the planar upsetting surfaces (4, 5) with respect to the slab longitudinal sides (7).

3. Upsetting tool according to claim 1 or 2, **characterised in that** the groove upsetting surfaces (6, 6') have in cross-section substantially a U-shape open towards the slab longitudinal side (7).

4. Upsetting tool according to claim 3, **characterised in that** the U-shaped groove upsetting surfaces (6, 6') are formed from a planar base surface (6") and two inclined limb surfaces (6''') opening to the outside.

5. Upsetting tool according to claim 4, **characterised in that** the opening dimension of the groove upsetting surfaces (6, 6') is smaller or larger than the slab thickness.

6. Upsetting tool according to at least of claims 1 to 5, **characterised in that** it is connected with a tool holder (9) of the upsetting press and is movable therewith perpendicularly and parallel to the longitudinal side surface (7) of the slab (2) upwardly and downwardly (arrow 10) into an alternative press position for the slab (2) in such a manner that the slab (2) is reducible in width either by the planar upsetting surfaces (4, 5) (press position 11) or by the groove upsetting surfaces (6, 6') (press position 12).

## Revendications

1. Outil de refoulement (1) pour le formage de brames coulées en continu (2) dans des presses à refouler, comportant au moins une surface de refoulement (5) inclinée par rapport à la direction de transport (3) des brames, et une surface de refoulement (4) parallèle à la direction de transport (3) des brames et parallèle à leurs surfaces latérales longitudinales (7), lesdites surfaces de refoulement (4, 5) se raccordant respectivement l'une à l'autre sous un angle d'inclinaison α, et l'outil de refoulement (1) comporte aussi bien des surfaces de refoulement planes (4, 5) que des surfaces de refoulement calibrées (6, 6'), qui sont agencées sur l'outil de refoulement les unes au-dessus des autres, et dont l'angle d'inclinaison α correspond aux surfaces de refoulement planes (4, 5) et aux surfaces de refoulement calibrées (6, 6'),
**caractérisé en ce que** la surface de refoulement de calibrage (6') et la surface de refoulement plane (4) parallèles à la direction de transport (3) des brames (2) se raccordent à une surface plane commune inclinée terminale (8).

2. Outil de refoulement selon la revendication 1,
**caractérisé en ce que** les surfaces de refoulement calibrées (6, 6') de l'outil de refoulement (1) sont agencées, par référence aux côtés longitudinaux (7) des brames, au-dessus des surfaces de refoulement planes (4, 5).

3. Outil de refoulement selon l'une ou l'autre des revendications 1 et 2,
**caractérisé en ce que** les surfaces de refoulement calibré (6, 6') présentent, vues en coupe, une forme essentiellement en U ouverte vers le côté longitudinal (7) des brames.

4. Outil de refoulement selon la revendication 3,
**caractérisé en ce que** les surfaces de refoulement calibrées en forme de U (6, 6') sont formées par une surface de base plane (6") et par deux surfaces en branches (6"') inclinées ouvertes vers l'extérieur.

5. Outil de refoulement selon la revendication 4,
**caractérisé en ce que** la taille de l'ouverture des surfaces de refoulement calibré (6, 6') est inférieure ou supérieure à l'épaisseur des brames.

6. Outil de refoulement selon l'une au moins des revendications 1 à 5,
**caractérisé en ce qu'**il est relié à un porte-outil (9) de la presse à refouler, et déplaçable avec celui-ci perpendiculairement et parallèlement aux surfaces latérales longitudinales (7) des brames (2) vers le haut et vers le bas (flèche 10) dans une position de pressage alternative vis-à-vis des brames (2) de telle manière que les brames (2) peuvent être réduites en largeur soit au moyen des surfaces de refoulement planes (4, 5) [position de pressage 11], soit au moyen des surfaces de refoulement calibrées (6, 6') [position de pressage 12].
